# EUROPÄISCHE PATENTSCHRIFT

(11) **EP 2 599 134 B1**
(45) Veröffentlichungstag und Bekanntmachung des Hinweises auf die Patenterteilung: **21.01.2015**
(21) Anmeldenummer: 10743028.2
(22) Anmeldetag: 30.07.2010
(51) Int. Cl.: H01L 39/06, H01L 39/12, H01F 6/06, H05G 2/00

(54) **HOCHTEMPERATUR-SUPRALEITER-MAGNETSYSTEM**
HIGH-TEMPERATURE SUPERCONDUCTOR MAGNET SYSTEM
SYSTÈME MAGNÉTIQUE SUPRACONDUCTEUR À HAUTE TEMPÉRATURE

(43) Veröffentlichungstag der Anmeldung: 05.06.2013
(73) Patentinhaber: Babcock Noell GmbH, 97080 Würzburg (DE)
(72) Erfinder: BOFFO, Cristian, 97072 Würzburg (DE); GERHARD, Thomas, 97204 Höchberg (DE)
(74) Vertreter: Lüdtke, Frank
(86) Internationale Anmeldenummer: PCT/EP2010/004656
(87) Internationale Veröffentlichungsnummer: WO 2012/013205

(56) Entgegenhaltungen:
- DE-A1-102007 010 414
- TANABE T ET AL: "Insertion Devices R&Ds for NSLS-II", 22ND PARTICLE ACCELERATOR CONFERENCE,, [Online] 29. Juni 2007 (2007-06-29), Seiten 1-5, XP009146387, Gefunden im Internet: URL:http://www.bnl.gov/isd/documents/36632 .pdf>
- TANABE ET AL: "Insertion device activities for NSLS-II", NUCLEAR INSTRUMENTS & METHODS IN PHYSICS RESEARCH, SECTION - A:ACCELERATORS, SPECTROMETERS, DETECTORS AND ASSOCIATED EQUIPMENT, ELSEVIER, AMSTERDAM, NL, Bd. 582, Nr. 1, 20. Oktober 2007 (2007-10-20), Seiten 31-33, XP022308062, ISSN: 0168-9002
- TANAKA T ET AL: "Development of cryogenic permanent undulators operating around liquid nitrogen temperature", NEW JOURNAL OF PHYSICS, INSTITUTE OF PHYSICS PUBLISHING, BRISTOL, GB, Bd. 8, Nr. 11, 1. November 2006 (2006-11-01), Seiten 287-287, XP020107603, ISSN: 1367-2630, DOI: DOI:10.1088/1367-2630/8/11/287
- TOSHITERU KII: "Proposal of a Bulk HTSC Staggered Array Undulator", AIP CONFERENCE PROCEEDINGS, AMERICAN INSTITUTE OF PHYSICS, NEW YORK, US, Bd. 1234, 1. Januar 2009 (2009-01-01), Seiten 539-542, XP009146401, ISSN: 0094-243X, DOI: DOI:10.1063/1.3463261
- WOLLMANN D ET AL: "Experimental demonstration of the induction-shimming concept in superconductive undulators", PHYSICAL REVIEW SPECIAL TOPICS. ACCELERATORS AND BEAMS, AMERICAN PHYSICAL SOCIETY, RIDGE, NY, US, Bd. 12, Nr. 4, 23. April 2009 (2009-04-23) , Seiten 40702/1-6, XP009146377, ISSN: 1098-4402, DOI: DOI:10.1103/PHYSREVSTAB.12.040702
- SASAKI M: "Development of superconducting wiggler at nirs", PROCEEDINGS OF EPAC 2002,, 1. Januar 2002 (2002-01-01), Seiten 2442-2444, XP009146509,
- FEDURIN M ET AL: "Upgrade alternatives for the nsls superconducting wiggler", PROCEEDINGS OF THE 2001 PARTICLE ACCELERATOR CONFERENCE, CHICAGO, 25. Juni 2007 (2007-06-25), Seiten 1335-1337, XP031227839, ISBN: 978-1-4244-0916-7
- SUGIYAMA S ET AL: "The operation of a superconducting wiggler at TERAS", JOURNAL OF SYNCHROTRON RADIATION, WILEY-BLACKWELL MUNKSGAARD, DK, Bd. 5, 1. Januar 1998 (1998-01-01), Seiten 437-439, XP009146356, ISSN: 0909-0495, DOI: DOI:10.1107/S0909049597018244

## Beschreibung

Die Erfindung betrifft ein Hochtemperatur-Supraleiter (HTS)-Magnetsystem, vorzugweise für einen Insertion Device zur Erzeugung einer hochintensiven Synchrotronstrahlung nach den Merkmalen des ersten Patentanspruches. Die Vorrichtung ist aber nicht auf diesen Einsatz beschränkt, sondern kann auch für alle anderen geeigneten Anwendungsfälle eingesetzt werden.

In Synchrotronlichtquellen werden sogenannte Insertion Devices, Undulatoren und Wiggler, genutzt, um hoch brillante Strahlung zu erzeugen, die für viele verschiedenartige Experimente verwendet wird. Diese Vorrichtungen erzeugen ein periodisch alternierendes Magnetfeld auf der Strahlachse wobei die Periodenlänge genau definiert ist. Während die Elektronen das Feld passieren, werden sie durch diese Feldkonfiguration auf eine oszillierende Trajektorie gezwungen und emittieren so Synchrotronstrahlung (Fig.1). Im speziellen Fall eines Undulators ist die Periodenlänge des Magnetfeldes genau auf die Wellenlänge der Synchrotronstrahlung angepasst. Dies führt zu stimulierter Emission, die kohärentes Licht in einer sehr schmalen Bandbreite erzeugt. Aufgrund der periodischen transversalen Oszillation der Teilchen ist die resultierende spontane Emission hauptsächlich kohärent und von schmaler spektraler Linienbreite, wie das in "Trends in the Development of insertion devices for a future synchrotron light source", C. S. Hwang, C. H. Chang, NSRRC, Hsinchu, Taiwan, Proceedings IPAC 2010 beschrieben ist.

Undulatoren und Wiggler werden aus Permanentmagneten und Elektromagneten gebaut. Ein Wickelkörper für einen elektromagnetischen Undulator ist in DE 10 2007 010 414 A1 beschrieben, wobei in diesem Dokument nicht auf die Art und Weise der Herstellung einer HTS-basierten Magnetspulenanordnung zur Erzeugung des gewünschten Feldes eingegangen wird. Dabei werden zwei Joche so zueinander ausgerichtet, dass sie symmetrisch zur Strahlachse des Elektronenstrahls liegen und das gewünschte Feld erzeugen. Der Gebrauch von Permanentmagneten für Undulatoren und Wiggler geht noch auf die ersten Prototypen zurück. Vor allem bei Elektromagneten wird der magnetische Fluss durch die Pole gelenkt, indem man die benachbarten Spulen gegenläufig bestromt (Fig.2). Im Vergleich zu Elektromagneten sind permanentmagnetische Undulatoren die am meisten verbreitete Lösung, aber in ihrem maximalen Feld begrenzt.

Supraleitende Insertion Devices (SCU) erreichen dagegen höhere Magnetfelder und erlauben so einen höheren Elektronenfluss und/oder höhere Photonenenergien, als die permanent-magnetischen Systeme, was für künftige Experimente gewünscht wird. Mehrere supraleitende Insertion Devices wurden bisher gebaut, ihre Spulen werden aber standardmäßig aus dem Niedertemperatursupraleiter (LTS) Niob-Titan (NbTi) gefertigt. ("Fabrication of the new superconducting undulator for the ANKA synchrotron light source", C. Boffo, W. Walter, Babcock Noell GmbH, Würzburg, Germany, T. Baumbach, S. Casalbuoni, A. Grau, M. Hagelstein, D. Seaz de Jauregui, Karlsruhe Institute of Technology, Karlsruhe, Germany, Proceedings IPAC 2010). Um einen noch höheren magnetischen Fluss und damit ein höheres Magnetfeld zu erreichen, wird die Verwendung von anderen Supraleitern wie Nb₃Sn oder HTS vorgeschlagen. Versuche mit Teststücken oder ersten kurzen Prototypen werden durchgeführt und in "Insertion device activities for NSLS-II", T. Tanabe, D.A. Harder, S. Hulbert, G. Rakowsky, J. Skaritka, National Synchrotron Light Source-II, Brookhaven National Laboratory, Upton, New York, USA, Nuclear Instruments and Methods in Physics Research A 582 (2007), Seite 31 - 33, beschrieben.

Die Spulen werden meist aneinanderhängend aus möglichst einem durchgehenden Leiter mit nur wenigen Unterbrechungen gewickelt. Unterbrechungen werden deshalb vermieden, da an diesen häufig Wärme entsteht, die für das System zusätzliche thermische Lasten bedeuten. Dies bedeutet einen hohen Aufwand für den Wickelvorgang, da die Spulen darüber hinaus jeweils in verschiedene Richtungen gewickelt werden müssen um das wechselnde Magnetfeld zu erzeugen. Grundsätzlich müssen diese LTS Spulen, die deshalb auch besonders nach außen durch Kälteschilde geschützt werden, auf kryogene Temperaturen um 4 K, typischer Weise mit Kryokühlern gekühlt werden. Sie bilden mit allem, was die tiefste Temperatur in dem Kryostaten hat, die sogenannte "kalte Masse". Kryokühler sind Kältemaschinen mit geschlossenem Kühlkreislauf, durch die das Erreichen kryogener Temperaturen möglich ist und durch die eine Badkühlung mit flüssigem Helium umgangen werden kann, was die Verwendung des Magneten stark vereinfacht. Kommerzielle Systeme bringen bis zu 1,5 W Kühlleistung bei einer Temperatur von 4,5 K. Die Kühlleistung hängt stark von der Betriebstemperatur der zu kühlenden Anwendung ab. Je höher die Betriebstemperatur, desto höher die verfügbare Kühlleistung.

Ein Problem, das sich auf die Lösung für Supraleitende Insertion Devices bezieht, ist der Umgang mit dem, durch die Wellenbewegung des Elektronenstrahls erzeugten, Wärmeeintrag bei kryogenen Temperaturen. Die gesamte Wärmemenge eines Strahls einer Synchrotronquelle der dritten Generation kann nach *"*Heat load issues of superconducting undulator operated at TPS storage ring", J. C. Jan, C. S. Hwang and P. H. Lin, NSRRC, Hsinchu, Taiwan" Proceedings EPAC 2008*"* und *"*Measurements of the beam heat load in the cold bore superconductive undulator installed at ANKA", S. Casalbuoni, A. Grau, M. Hagelstein, R. Rossmanith, Forschungszentrum Karlsruhe, Germany, F. Zimmermann, CERN, Geneva, Switzerland, B. Kostka, E. Mashkina, E. Steffens, University of Erlangen, Germany, A. Bernhard, D. Wollmann, T. Baumbach; University of Karlsruhe, Germany, Proceedings PAC 2007 über 10 W betragen.

Zur Zeit wird das Kühlsystem des Magneten, der, um zu funktionieren, zu jeder Zeit unter einer Temperatur von 4,2 K gehalten werden muss, typischerweise von dem Kühlsystem des Strahlrohrs getrennt, um die Anzahl der Kryokühler zu minimieren. Diese Lösung ermöglicht es, das Strahlrohr im Vergleich zu dem Magneten auf einer höheren Temperatur zu halten, so dassden Kryokühlern noch ausreichend Kühlleistung zur Verfügung steht, um den Wärmeeintrag des Strahls auszugleichen. Obwohl sich das als machbare Lösung erwiesen hat, könnten die technischen Schwierigkeiten und die Sicherheit des Magnetsystems sehr verbessert werden, wenn man den Magneten bei der gleichen Temperatur wie das Strahlrohr betreiben könnte.

Es ist daher Aufgabe der Erfindung, ein Magnetsystem für ein Insertion Device zu entwickeln, bei der kein aufwendiges Wickeln nötig ist und eine aufwendige Kühlung entfällt, wobei Sicherheitsprobleme aufgrund fehlender Kühlung nicht entstehen sollen.

Diese Aufgabe wird durch ein Hochtemperatur-Supraleiter(HTS)-Magnetsystem für einen Insertion Device nach den Merkmalen des ersten Patentanspruches gelöst.

Unteransprüche geben vorteilhafte Ausgestaltungen der Erfindung wieder.

Die erfindungsgemäße Lösung sieht einen Wickelkörper vor, der zylindrisch, oval, rechteckig, viereckig, als Block, aus Platten bestehend u. a. m. ausgeführt sein kann. Auf der Mantelfläche des Wickelkörpers sind Pole mit dazwischen liegenden Wicklungen angeordnet, wobei die Wicklungen ein HTS-Leitband darstellen.

Das obengenannte Problem wird grundsätzlich durch das Ersetzen des Niedertemperatursupraleiterdrahtes (LTS), wie er in Standard-Magnetsystemen für supraleitende Insertion Devices verwendet wird, durch ein HTS-Leitband gelöst. Das HTS-Leitband wird bereits bei der Temperatur von flüssigem Stickstoff (77 K) supraleitend und bei einem Betrieb bei tieferen Temperaturen können sich die Leistungsparameter des Leiters signifikant erhöhen.

Der Leiter ist allerdings durch seine Geometrie und weitere mechanische Eigenschaften nicht beliebig wickelbar, weshalb für diese Art Leiter die Wickelverfahren und Anordnung gegenüber LTS-Material eingeschränkt sind. Trotzdessen werden erste Magnete aus HTS-Leitern hergestellt und eingesetzt, wie z.B. ein Sextupol an der National Synchrotron Lightsource Source in den USA ("Insertion Devices R&D for NSLS-II", T. Tanabe, D.A. Harder, G. Rakowsky, T.Shaftan and J. Skaritka, National Synchrotron Light Source-II, Brookhaven National Laboratory, Upton, New York, USA, Proceedings PAC 2007). Dieser Magnet ist für die Fokussierung des Teilchenstrahls in einem Beschleuniger zuständig. Er erzeugt ein Magnetfeld, das sich auch periodisch in der Richtung umkehrt, jedoch anders als für einen Undulator nicht planar, sondern aufgerollt, so dass sich eine Sternform ergibt. Um dies zu erreichen sind auf einem in sich geschlossenen Joch, das eine Art Kreis bildet, auf der nach innen gewandten Mantelfläche Pole aufgebracht, welche nicht coaxial zu dem Joch liegen. Im Gegensatz dazu sind die Pole der Wickelkörper der vorliegenden Erfindung coaxial auf diesen angeordnet. Ebenfalls wird für so einen Magneten in der Regel der Pol als Wickelkörper verwendet und die Spulen um selbigen gewickelt. Die Spulen werden als sogenannte Double-Pancakes gewickelt, so dass beide elektrische Kontakte auf dem Außenradius der Spule liegen. Wie bereits erwähnt, ist im Gegensatz dazu für einen Undulator ein planares Magnetfeld notwendig, wie in den Figuren 1 und 2 dargestellt, was einen geraden und planaren Wickelkörper voraussetzt. Die Spulen in der vorliegenden Anmeldung entsprechen diesem Konzept und sind coaxial gewickelt, wobei die elektrische Kontaktierung jeweils an dem inneren und dem äußeren Radius der Spule erfolgt.

Bei der gefundenen Lösung sind mehrere, vorzugsweise jeweils zwei, HTS-Leitbänder mittels eines Verbindungsteils so miteinander verbunden, dass in den verbundenen Spulen ein gegenläufiger Stromfluss (Fig.2),(Fig.4) erzeugt wird, um die gewünschte Magnetfeldkonfiguration herzustellen.

Das bewusste Einsetzen so vieler Verbindungsteile, die einen Wärmeeintrag in das System erzeugen, unterscheidet sich konzeptionell und grundsätzlich von den bisherigen LTSbasierten Insertion Device Konzepten. Die dadurch entstehenden zusätzlichen Wärmelasten sind nur deshalb zu tolerieren, da ein HTS-Leiter mit einer größeren Sicherheitsspanne im Hinblick auf die kritische Temperatur betrieben werden kann.

Vorteilhaft ist es, das HTS-Leitband gleichzeitig mit einem darunter angeordneten Isolierband parallel auf die Mantelfläche des Wickelkörpers zu wickeln. Das Leitband weist vorzugsweise einen rechteckigen oder ähnlichen Querschnitt auf.

Die vorgeschlagene Lösung setzt zwei Erkenntnisse voraus: Ein neues Wickelschema um die geforderte Magnetfeldkonfiguration zu erzeugen unter der Nutzung von HTS-Leitband für das Magnetsystem, wie Undulatoren, Wiggler und Insertion Devices von anwendungsrelevanter Länge.

Weiterhin ist es vorteilhaft, den Wickelkörper zylinderförmig auszuführen und coaxiale Pole auf der Mantelfläche anzuordnen. Zwischen den ringförmigen Polen ist eine Aussparung für das Verbindungsteil anzuordnen.

Darüber hinaus ist es vorteilhaft, auf dem fertig gewickelten Wickelkörper ein oberes Verbindungsstück anzuordnen.

Im Folgenden sollen die Erfindung und der Stand der Technik an einem Ausführungsbeispiel und sechs Figuren näher erläutert werden. Die Figuren zeigen:
- Figur 1:: Grundprinzip eines Undulators mit magnetischem Süd- und Nordpol, mit Elektronen und emittierten Photonen
- Figur 2:: Funktionsprinzip eines Insertion Device mit Magnetspulen
- Figur 3:: Schematische Darstellung eines supraleitenden Insertion Devices mit Kryokühler für Stahlrohr und Magnet
- Figur 4:: Schematische Darstellung der Wickellagen auf dem Joch des Wickelkörpers von Figur 5, rotationssymmetrisch
- Figur 5:: Ansicht auf einen Wickelkörper und den Anfang einer Wicklung mit zwei Leitern an einem Verbindungsstück
- Figur 6:: Ansicht auf einen fertig gewickelten Wickelkörper, auf dem die oberen Verbindungsstücke angebracht wurden.

Die Figuren 1 und 2 zeigen das Grundprinzip, nach dem nach dem Stand der Technik bekannte Undulatoren arbeiten. Die Figur 3 zeigt einen supraleitenden Insertion Device, der Stand der Technik ist.

Die *Figur 1* zeigt das Grundprinzip eines Undulators mit einem Elektron 1 auf der Strahlungsachse 2, wobei ober- und unterhalb der Strahlungsachse 2 Nord- und Südpole 4 des Magnetfeldes angeordnet sind. Die Vorrichtung, die als Ausschnitt gezeigt ist, erzeugt ein periodisch alternierendes Magnetfeld auf die Strahlungsachse 2, wobei die Periodenlänge genau definiert ist. Während die Elektronen 1 das Feld passieren, werden sie durch diese Feldkonfiguration auf eine oszillierende Trajektorie 3 gezwungen und emittieren so Synchrotronstahlung 5 des Elektrons 1.

Die *Figur* 2 zeigt den Ausschnitt von zwei Wickelkörpern 6 eines Magnetsystems mit dem Funktionsprinzip eines Insertion Device mit gegenläufig bestromten Magnetspulen 9,11 deren magnetischer Fluss 10,12 sich in den Polen verstärkt. Die Wickelkörper 6 mit Magnetspulen 9, 11 sind gegenüberliegend angeordnet, wobei die Strahlungsachse 2 zwischen die Wickelkörper 6 mit Polen hindurchführt. Der durch die Magnetspulen 9,11 erzeugte magnetische Fluss 10, 12 erzeugt ein Magnetfeld, für das der jeweils größte Magnetfeldvektor 7 zwischen den Wickelkörpern 6 eingezeichnet wurde.

Die *Figur 3* zeigt die schematische Darstellung eines supraleitenden Insertion Device mit dem Kryokühler 8 am Strahlrohr 14, durch das die Strahlungsachse 2 führt. Kryostat 15, der Undulatormagnet 17, bestehend aus dem oberen und dem unteren Joch, sowie die kalte Masse 18 sind der Figur ebenfalls zu entnehmen. Die Nachteile und die Funktionsweise dieser Vorrichtung wurden bereits beschrieben.

Die *Figur 4* zeigt in schematischer Darstellung den Teilschnitt A-A des Wickelkörpers 6 der Figur 5 mit Erhöhungen, wobei HTS-Wickelpakete 13 in einzelnen Lagen 23, 24, bestehend aus HTS-Leitband 23 und Isolierfolie 24, übereinander angeordnet sind. Diese Lagen stellen die felderzeugenden Magnetspulen mit unterschiedlicher Bestromung dar, in die die Richtung 19 des Stromflusses durch die Spulen eingezeichnet wurde. Das Verbindungsstück 16, 20 ist zwischen den Spulen oben und unten angeordnet, so dass ein Stromfluss erfolgen kann.

*Figur 5* zeigt den Wickelkörper 6 für die erfindungsgemäße Lösung in Ansicht mit mehreren durchgehenden Polen 22 mit dem Schnittverlauf A-A. Zwischen den durchgehenden Polen 22 ist das Verbindungsstücke 20 am Anfang der Wicklung in einer Aussparung am Pol 21 zu sehen, wobei das Verbindungsstück 20 zwei HTS-Leiterbänder 23 zu einem Paar miteinander verbindet, unter dem sich ein Isolationsfolienpaar 24 befindet. Zwischen den jeweiligen Paaren 23, 24 ist ein Pol 21 mit Aussparung angeordnet.

Das in *Figur 4* gezeigte und beschriebene neue Wickelschema erlaubt es, alle Spulen in dieselbe Richtung zu wickeln, wie das in *Figur 5* zu sehen ist.

Die alternierende Magnetfeldstruktur, die für einen Undulator oder eine Wicklung typisch ist, entsteht durch das richtige Verbinden der Spulen untereinander, um so den Stromfluss so zu steuern, wie das in *Figur 4* dargestellt ist, dass ein gegenläufiger Stromfluss hergestellt wird.

Gemäß dem neuen Wickelschema (siehe Fig. 5) wird das blanke HTS Leitband 23 gleichzeitig mit einem Isolationsband 24 parallel auf den Wickelkörper 6 gewickelt. Vor dem Wickeln werden zwei Leitbänder 23 auf ein HTS-Plättchen 20 gelötet, um sie so elektrisch zu verbinden. Das Plättchen wird auf den Wickelkern 6 geklebt, um so während des Wickelprozesses Spannung aufbauen zu können. Die beiden Leiter 23 werden gleichzeitig parallel zueinander und mit den Isolationsfolien 24 gewickelt. Wenn der Wickelprozess der zwei Spulen abgeschlossen ist, wird das Leitband fixiert und abgeschnitten, um zwei neue Spulen zu wickeln. Die Polerhöhungen 21 des Wickelkörpers 6 haben Aussparungen dort, wo eines der unteren Verbindungsstücke 20 liegen muss, und durchgehende Polerhöhungen 22, wo die Wickelsegmente 25 miteinander über ein oben aufliegendes Verbindungsstück elektrisch verbunden werden.

Die *Figur 6* zeigt, wie die zwei Spulen mit den zwei vorhergehenden verbunden werden, um den elektrischen Fluss wie in Figur 4 gezeigt, zu erzeugen. Diese Vorgehensweise vereinfacht den Wickelprozess sehr und durch die modulare Anordnung können gegebenenfalls einzelne Spulenpaare ausgetauscht werden. Das Schema kann auf jede mögliche Konfiguration eines HTS-Magnetsystems eines Insertion Devices angewendet werden und eignet sich daher auch für die Anwendung in sogenannten Freie Elektronen Lasern und anderen auf Teilchenbeschleunigern basierenden Lichtquellen.

### Liste der verwendeten Bezugszeichen

- 1: Elektron
- 2: Strahlungsachse
- 3: Trajektorie des Elektrons im Magnetfeld
- 4: Nord- und Südpole des Magnetfeldes
- 5: Emittiertes Licht des Elektrons
- 6: Wickelkörper mit Polen
- 7: Größter Magnetfeldvektor
- 8: Kryokühler an Strahlrohr und Magnet
- 9: Magnetspule (Nordpol) - Stromfluss in Ebene
- 10: Durch Magnetspule erzeugter magnetischer Fluss (Nord)
- 11: Magnetspule (Südpol) - Stromfluss aus Ebene
- 12: Durch Magnetspule erzeugter magnetischer Fluss (Süd)
- 13: HTS-Wickelpaket mit einzelnen Lagen
- 14: Strahlrohr
- 15: Kryostat
- 16: Oberes Verbindungsstück über durchgehenden Pol
- 17: Undulatormagnet (Oberes und Unteres Joch)
- 18: Kalte Masse
- 19: Richtung des Stromflusses durch die Spulen
- 20: Verbindungsstück am Start der Wickelung (unten)
- 21: Pol mit Aussparung für Verbindungsstück
- 22: Durchgehender Pol
- 23: HTS-Leitbandpaar
- 24: Isolationsfolienpaar
- 25: HTS-Magnetspule

## Patentansprüche

1. Hochtemperatur-Supraleiter(HTS)-Magnetsystem, vorzugsweise für einen Insertion Device zur Erzeugung einer hochintensiven Synchrotronstrahlung, bestehend aus dem Wickelkörper (6), auf dessen Mantelfläche Pole mit dazwischen liegenden Wicklungen angeordnet sind, **gekennzeichnet dadurch, dass**
- feldverstärkende Pole (21, 22) coaxial auf dem Wickelkörper (6) angeordnet sind,
- zwischen den Polen (22) mindestens ein HTS-Leitbandpaar (23) in eine Richtung auf dem Wickelkörper (6) zu einem HTS-Wickelpaket (13) gewickelt ist, zwischen dem ein weiterer Pol (21) angeordnet ist, und
- benachbarte HTS-Wickelpakete (13) oder -sektionen elektrisch miteinander so verbunden sind, dass der Stromfluss jeweils gegenläufig erfolgt.

2. HTS-Magnetsystem nach Anspruch 1, **dadurch gekennzeichnet, dass** mindestens zwei HTS-Leitbandpaare (23) mittels einem Verbindungsteil (20, 16) miteinander verbunden und gewickelt sind.

3. HTS-Magnetsystem nach Anspruch 2, **dadurch gekennzeichnet, dass** die HTS-Leitbandpaare (23) mit einem darunter angeordneten Isolierband (24) parallel auf die Mantelfläche des Wickelkörpers (6) gewickelt sind.

4. HTS-Magnetsystem nach den Ansprüchen 1 bis 3, **dadurch gekennzeichnet**, dassder Wickelkörper (6) eine Zylinderform aufweist.

5. HTS-Magnetsystem nach den Ansprüchen 1 bis 4, **dadurch gekennzeichnet, dass** zwischen den coaxialen Polen (22) eine Aussparung für das Verbindungsteil (20) angeordnet ist.

6. HTS-Magnetsystem nach den Ansprüchen 1 bis 5, **dadurch gekennzeichnet, dass** auf dem fertig gewickelten Wickelkörper (6) ein oberes Verbindungsstück (16) angeordnet ist.

## Claims

1. High-temperature superconductor (HTS) magnet system, preferably for an insertion device for generation of high-intensity synchrotron radiation, consisting of the coil body (**6**)**,** on the mantle surface of which poles with windings that lie between them are disposed, **characterized in that**
- field-reinforcing poles (**21, 22**) are disposed coaxially on the coil body (**6**),
- at least one HTS conductor strip pair (**23**) is wound in one direction onto the coil body (**6**) between the poles (**22**), to form an HTS winding package (**13**), between which package another pole (**21**) is disposed, and
- adjacent HTS winding packages **(13)** or sections are electrically connected with one another in such a manner that the current flow runs in opposite directions, in each instance.

2. HTS magnet system according to claim 1, **characterized in that** at least two HTS conductor strip pairs (**23**) are connected with one another by means of a connecting part (**20, 16**) and wound.

3. HTS magnet system according to claim 2, **characterized in that** the HTS conductor strip pairs (**23**) are wound onto the mantle surface of the coil body (**6**) with an insulation strip (**24**) disposed underneath, in parallel.

4. HTS magnet system according to claims 1 to 3, **characterized in that** the coil body (**6**) has a cylindrical shape.

5. HTS magnet system according to claims 1 to 4, **characterized in that** a recess for the connecting part (**20**) is disposed between the coaxial poles (**22**).

6. HTS magnet system according to claims 1 to 5, **characterized in that** an upper connecting piece (**16**) is disposed on the finished, wound coil body (**6**).

## Revendications

1. Système magnétique supraconducteur à haute température (HTS), de préférence pour dispositif d'insertion pour la génération d'un rayonnement synchrotron à grande intensité, constitué par le corps de bobine (6), sur la surface duquel des pôles sont agencés avec des bobinages entre eux, **caractérisé en ce que**
- des pôles renforçant le champ (21, 22) sont disposés de manière coaxiale sur le corps de bobine (6),
- au moins une paire de bandes conductrices HTS (23) est enroulée dans une direction sur le corps de bobine (6) de manière à former un paquet de bobine (13) entre lequel est disposé un autre pôle (21), et
- des sections ou paquets de bobine (13) voisins sont reliés électriquement les uns avec les autres de manière à ce que le courant électrique soit à chaque fois opposé.

2. Système magnétique HTS selon la revendication 1, **caractérisé en ce qu'**au moins deux paires de bandes conductrices HTS (23) sont reliées les unes avec les autres au moyen d'une pièce de connexion (20, 16) et enroulées.

3. Système magnétique HTS selon la revendication 2, **caractérisé en ce que** les paires de bandes conductrices HTS (23) avec la bande isolante (24) disposée en-dessous sont enroulées en parallèle sur la surface du corps de bobine (6).

4. Système magnétique HTS selon l'une des revendications 1 à 3, **caractérisé en ce que** le corps de bobine (6) est cylindrique.

5. Système magnétique HTS selon l'une des revendications 1 à 4, **caractérisé en ce qu'**une encoche est prévue entre les pôles coaxiaux (22) pour la pièce de connexion (20).

6. Système magnétique HTS selon l'une des revendications 1 à 5, **caractérisé en ce qu'**une pièce de connexion supérieure (16) est disposée sur le corps de bobine (6) enroulé et fini.
